# FASCICULE DE BREVET EUROPEEN

(11) **EP 3 292 784 B1**
(45) Date de publication et mention de la délivrance du brevet: **03.07.2019**
(21) Numéro de dépôt: 17189715.0
(22) Date de dépôt: 06.09.2017
(51) Int. Cl.: A44C 5/24

(54) **FERMOIR DE BRACELET DE MONTRE**
VERSCHLUSS EINER ARMBANDUHR
WATCH STRAP CLASP

(30) Priorité: 12.09.2016 CH 11792016
(43) Date de publication de la demande: 14.03.2018
(73) Titulaire: Ball Watch Company SA, 2300 La Chaux-de-Fonds (CH)
(72) Inventeur: MEN CHOY, Johnn, 2616 Renan (CH); PHUOC HAI, Huynh, 2300 La Chaux-de-Fonds (CH); TRAN, Huy, Van, 2300 La Chaux-de-Fondsi (CH)
(74) Mandataire: e-Patent SA

(56) Documents cités:
- EP-A1- 1 908 366
- CH-A2- 701 806
- CH-A2- 704 197
- CH-B1- 698 981
- US-A- 1 910 739

## Description

### Domaine technique

La présente invention se rapporte au domaine de l'horlogerie. Elle concerne, plus particulièrement, un fermoir de bracelet de montre comportant une ou des boucles déployantes ainsi qu'un système de mise à l'aise. En effet, particulièrement pour les fermoirs destinés à être utilisés avec des bracelets à maillons métalliques, mais pas exclusivement, il n'est pas possible de régler aisément la longueur du bracelet lorsque la montre est portée. Or, on sait que la taille du poignet du porteur de la montre peut varier au cours de la journée, en fonction de l'activité ou de la température. Par ailleurs, selon l'activité, l'utilisateur peut apprécier de resserrer son bracelet ou de le desserrer légèrement. S'il suffit de changer le trou du bracelet utilisé pour un fermoir à ardillon, l'opération n'est pas simple avec un bracelet métallique, ni avec un fermoir à boucle déployante monté sur un bracelet souple.

Des systèmes dits de mise-à-l'aise, généralement intégrés dans les fermoirs à boucle déployante, permettent un réglage fin de la longueur totale du bracelet (c'est-à-dire du bracelet et du fermoir en position verrouillée), pour tenir compte des différentes situations ou des variations de taille du poignet de l'utilisateur.

Ainsi, l'invention concerne un fermoir du type comprenant :
- un châssis doté d'une embase et d'au moins une première paire de brancards s'étendant parallèlement l'un à l'autre à partir de l'embase dans un même plan, et
- un couvercle relié au châssis au moyen d'un premier brin articulé avec le châssis par une première de ses extrémités et agencé pour prendre place entre les brancards lorsque le fermoir est en position verrouillée, le premier brin étant en outre articulé par une deuxième extrémité avec le couvercle.

Le couvercle comprend en outre des moyens de verrouillage agencés pour coopérer avec une structure d'accroche solidaire du châssis, commandée par des poussoirs pour évoluer entre une position d'accroche dans laquelle la structure d'accroche est apte à coopérer avec les moyens de verrouillage pour verrouiller le fermoir, et une position libre dans laquelle la structure d'accroche laisse libre les moyens de verrouillage.

Le fermoir comprend encore une glissière, dont une première extrémité est montée coulissante dans le couvercle selon l'axe longitudinal du fermoir, et dont une deuxième extrémité est destinée à être reliée à un bracelet, ladite glissière comprenant une première paire de patins, entre lesquels le premier brin est susceptible de prendre place lorsque le fermoir est en position verrouillée. Dans cette position, les patins sont disposés en regard des brancards.

### Etat de la technique

On connaît du document EP1908366, un fermoir comprenant une glissière coulissant dans les rebords d'un couvercle, dont la surface principale est articulée par rapport au rebord du couvercle. Une crémaillère est ménagée dans la face inférieure de la surface principale, de manière à pouvoir coopérer avec la glissière pour bloquer sa position longitudinale. Un tel système est particulièrement complexe à mettre en oeuvre, avec l'articulation du couvercle et la réalisation de la crémaillère.

On connait d'autres fermoirs à boucle déployante, intégrant un système de mise à l'aise. Par exemple, celui proposé dans le document CH698981, divulgue un système de réglage comportant une glissière montée coulissante dans le couvercle du fermoir. Cette glissière comprend un crantage apte à coopérer avec une structure d'arrêt montée basculante sur un élément d'appui solidaire du couvercle. L'actionnement d'un poussoir permet de libérer le système de réglage sans ouvrir le bracelet.

Ainsi, un tel fermoir présente l'inconvénient qu'un actionnement intempestif du poussoir ne dérègle la position du fermoir, avec une gêne causée à l'utilisateur, et au pire, le risque de perdre la montre.

La présente invention a donc pour but de proposer un fermoir exempt des inconvénients susmentionnés, c'est-à-dire offrant une sécurité améliorée par rapport à un déréglage intempestif, en conservant un système compact et simple.

Le document CH701806 décrit un fermoir selon le préambule de la revendication 1.

### Divulguation de l'invention

De façon plus précise, l'invention concerne un fermoir de bracelet de montre, comportant :
- un châssis doté d'une embase et d'au moins une première paire de brancards s'étendant parallèlement l'un à l'autre à partir de l'embase dans un même plan, et
- un couvercle relié au châssis au moyen d'un premier brin articulé avec le châssis par une première de ses extrémités et agencé pour prendre place entre les brancards lorsque le fermoir est en position verrouillée, ledit premier brin étant en outre articulé par une deuxième extrémité avec le couvercle, ledit couvercle comprenant en outre des moyens de verrouillage agencés pour coopérer avec une structure d'accroche solidaire du châssis, commandée par des poussoirs pour évoluer entre une position d'accroche dans laquelle la structure d'accroche est apte à coopérer avec les moyens de verrouillage pour verrouiller le fermoir, et une position libre, dans laquelle la structure d'accroche laisse libre les moyens de verrouillage,
- une glissière, dont une première extrémité est montée coulissante dans le couvercle selon l'axe longitudinal du fermoir, et dont une deuxième extrémité est destinée à être reliée à un bracelet, ladite glissière comprenant une première paire de patins, entre lesquels le premier brin est susceptible de prendre place lorsque le fermoir est en position verrouillée, lesdits patins étant alors disposés en regard des brancards, caractérisé en ce qu'il comprend une structure de réglage de la position de la première glissière en référence au couvercle selon l'axe longitudinal, ladite structure de réglage étant formée par un crantage agencé sur lesdits patins, et par un organe d'arrêt, solidaire des brancards, le crantage et l'organe d'arrêt étant agencés pour coopérer l'un avec l'autre et bloquer la translation de la première glissière quand le fermoir est en position verrouillée.

Ainsi, un changement de réglage de la position de la première glissière nécessite d'ouvrir totalement le fermoir. Il est moins probable qu'une telle ouverture se fasse de manière intempestive, par rapport à un actionnement involontaire d'un organe d'actionnement, spécifique au réglage de la mise-à-l'aise, comme dans l'état de la technique. De plus, le crantage et l'organe d'arrêt sont positionnés rigidement sur des éléments constitutifs du fermoir, ce qui ne nécessite pas de prévoir de systèmes mobiles pour la structure de réglage.

Les revendications dépendantes concernent d'autres caractéristiques de l'invention.

Une revendication indépendante concerne un procédé de réglage d'un fermoir selon l'invention, comprenant les étapes de :
- déverrouiller le fermoir et ouvrir au moins le premier couvercle,
- faire pivoter la première glissière en référence au premier couvercle pour dégager le crantage de la structure d'arrêt,
- déplacer la première glissière en translation en référence au premier couvercle,
- fermer le premier couvercle sur le châssis et verrouiller le fermoir.

### Brève description des dessins

D'autres détails de l'invention apparaîtront plus clairement à la lecture de la description qui suit, faite en référence au dessin annexé dans lequel :
- la figure 1 montre un fermoir selon un mode de réalisation préféré de l'invention, représenté en perspective dans un état verrouillé,
- la figure 2 représente un fermoir selon l'invention dans une vue en coupe,
- la figure 3 est une vue éclatée d'un mode de réalisation préféré de l'invention, et
- les figures 4a, 4b et 4c représentent les différentes étapes de réglage d'un fermoir selon un mode de réalisation préféré de l'invention.

### Mode de réalisation de l'invention

On a représenté sur la figure 1, un fermoir de bracelet selon un mode de réalisation préféré de l'invention. Ce fermoir est de type à boucle déployante et comprend de manière générale un châssis 10, sur lequel est monté un couvercle 12, articulé sur le châssis 10 par l'intermédiaire d'au moins un brin articulé et formant ce que l'on appelle la boucle déployante. Dans le mode de réalisation illustré, on a deux couvercles 12, qui peut également être considéré comme un couvercle en deux parties, chacun étant relié au châssis 10 par sa propre boucle déployante.

Comme on le détaillera ci-après, chaque couvercle 12 comprend en outre des moyens de verrouillage 14 agencés pour coopérer avec une structure d'accroche 16 solidaire du châssis 10. Cette structure d'accroche 16 est commandée par des poussoirs 18 pour évoluer entre une position d'accroche dans laquelle la structure d'accroche 16 est apte à coopérer avec les moyens de verrouillage 14 pour verrouiller le fermoir, et une position libre, dans laquelle la structure d'accroche 16 laisse libre les moyens de verrouillage 14.

De manière plus précise, et comme on le voit mieux sur la vue éclatée de la figure 3, le châssis 10 est doté d'une embase 100 et deux paires de brancards 102. Pour chacune de ces paires, les brancards 102 s'étendent parallèlement l'un à l'autre à partir de l'embase 100 dans un même plan. Les paires de brancards 102 sont symétriques l'une par rapport à l'autre, en référence à un axe transversal passant par le milieu du châssis 10 et perpendiculaire à l'axe longitudinal du fermoir. Cet axe longitudinal est défini comme l'axe qui relie les extrémités du fermoir destinées à être connectées au bracelet.

La première partie du couvercle 12 est reliée au châssis 10 au moyen d'un premier brin 20 articulé avec le châssis 10 par une première de ses extrémités et agencé pour prendre place entre les brancards 102 lorsque le fermoir est en position verrouillée. Le premier brin 20 est en outre articulé par une deuxième extrémité avec la première partie du couvercle 12.

Une première glissière 30 est montée coulissante selon l'axe longitudinal du fermoir, par une première extrémité dans la première partie du couvercle 12. Par sa deuxième extrémité, la première glissière 30 est destinée à être reliée à une extrémité d'un bracelet, par exemple de type bracelet à maillons.

La première glissière 30 comprend une première paire de patins 32 reliés entre eux et entre lesquels le premier brin 20 est susceptible de prendre place lorsque le fermoir est en position verrouillée. On notera que, lorsque le fermoir est en position verrouillée, avec le premier brin 20 positionné entre les brancards 102 et entre les patins 32, ces derniers se trouvent disposés en regard des brancards 102. En d'autres termes, les patins 32 et les brancards 102 définissent ensemble et entre eux, un logement dans lequel prend place le premier brin 20 lorsque le fermoir est en position verrouillée.

A l'instar de la première partie du couvercle 12, la deuxième partie du couvercle 12 est reliée au châssis 10 au moyen d'un deuxième brin 220 articulé avec le châssis 10 par une première de ses extrémités et agencé pour prendre place entre les brancards 102 de la deuxième paire de brancards 102 lorsque le fermoir est en position verrouillée. Le deuxième brin 220 est en outre articulé par une deuxième extrémité avec la deuxième partie du couvercle 12.

Une deuxième glissière est également montée coulissante selon l'axe longitudinal du fermoir, dans la deuxième partie du couvercle 12. Par sa deuxième extrémité, la deuxième glissière 230 est destinée à être montée à l'autre extrémité du bracelet.

La deuxième glissière 230 comprend une deuxième paire de patins 232, entre lesquels le deuxième brin 220 est susceptible de prendre place lorsque le fermoir est en position verrouillée, lesdits patins de la deuxième paire de patins étant alors disposés en regard des brancards 102 de la deuxième paire de brancards 102.

Pour leur coulissement, la première glissière 30, respectivement la deuxième glissière 230, sont dotées d'une paire de plots en saillie 34, 234, s'étendant latéralement, l'un en face de l'autre, c'est-à-dire sur le même axe. Ces plots forment des coulisseaux agencés pour coulisser dans des rainures ménagées à l'intérieur de leur partie de couvercle 12 respectif.

De manière avantageuse, les plots 34, 234 sont de formes oblongues et permettent non seulement un mouvement de translation selon l'axe longitudinal, mais également une rotation limitée, selon un axe passant par les plots. En ajustant les dimensions de l'oblong, on peut définir l'angle maximal de rotation de la première glissière 30 et de la deuxième glissière 230, en référence à leur couvercle 12 respectif.

Les glissières 30, 230 peuvent être engagées dans leur partie de couvercle 12 respective, simplement en les disposant de manière transversale par rapport au couvercle 12, c'est-à-dire en disposant l'axe passant par les plots 34, 234 de manière à le rapprocher d'une orientation parallèle à l'axe longitudinal du fermoir. On peut ainsi engager les plots dans les rainures et assurer leur engagement en disposant ensuite perpendiculairement l'axe des plots 34, 234 et l'axe longitudinal du fermoir. Il suffit de prévoir une simple butée aux extrémités des rainures, sans même que celles-ci soient amovibles. On obtient ainsi un montage du fermoir particulièrement simple. Une fois relié au bracelet, la tension que celui exerce sur les glissières suffit à les maintenir dans l'axe longitudinal. On pourra noter que dans leur position proximale, définissant la longueur du fermoir la plus courte, les glissières sont, de préférence, entièrement logées dans les couvercles, à l'exception des parties utiles à la liaison avec le bracelet.

On peut particulièrement voir les moyens de verrouillage 14 sur la figure 3. Il s'agit ici d'encoche 140, ménagée dans une plaque 142 solidaire de chaque poussoir 18. Les poussoirs 18 sont maintenus en hauteur par un capot 46 et latéralement par des butées, contre lesquelles des ressorts non représentés, les pressent. Les encoches 140 sont agencées pour s'engager avec un pion 160 solidaire du couvercle 12 et formant la structure d'accroche 16. Dans l'exemple, chaque partie du couvercle 12 comprend un pion 160, les deux pions 160 étant juxtaposés lorsque le fermoir est verrouillé. Ils comportent à leur extrémité une rainure 162 avec laquelle peuvent coopérer plus particulièrement les encoches 140. Les pions 160 traversent le capot 46 dans une ouverture 48 que celui-ci comporte pour positionner les rainures 162 au niveau des encoches 140.

Ainsi, en position verrouillée, les encoches 140 sont engagées dans les rainures 162 sous la contrainte des ressorts. Le fermoir est ainsi verrouillé dans cette position. Une pression sur les poussoirs 18 les fait translater et libère la structure d'accroche 16, ce qui permet de déplacer les parties du couvercle 12 relativement au châssis 10, en déployant la boucle.

Selon un aspect important de l'invention, le fermoir comprend encore une structure de réglage de la position de la première glissière 30 en référence au couvercle 12 selon l'axe longitudinal, permettant d'obtenir un système de mise-à-l'aise. La structure de réglage est formée par un crantage 50 agencé sur les patins 32, associé à un organe d'arrêt 60, solidaire des brancards 102. De préférence, chaque brancard et chaque patin comprend une telle structure de réglage, afin d'avoir une répartition des efforts et des contraintes qui soit symétrique. Il serait également possible de n'avoir qu'une structure de réglage par glissière.

Plus particulièrement, le crantage 50 présente une succession de dents, de préférence triangulaires, présentant un angle sensiblement droit avec la surface des patins. L'organe d'arrêt 60 présente également au moins une dent, le cas échéant, plusieurs, avec laquelle peut coopérer le crantage 50. La dent est avantageusement également triangulaire, présentant un angle sensiblement droit avec la surface des brancards 102.

Les surfaces du crantage 50 perpendiculaires au patin et les surfaces de l'organe d'arrêt 60 perpendiculaires au brancard qui lui est associé, sont agencées pour prendre appui l'une contre l'autre et pour ainsi définir une position longitudinale de la première glissière 30. S'il y a plusieurs organes d'arrêt, ils présentent entre eux un intervalle permettant d'y loger au moins une dent du crantage 50, en tout cas, un nombre entier de dents. Le système est fonctionnel avec un organe d'arrêt 60 ayant une seule surface coopérant avec le crantage 50. De manière alternative, l'organe d'arrêt pourrait être en creux au lieu d'être en saillie.

Lorsque le crantage 50 est ainsi engagé en coopération avec l'organe d'arrêt 60, la position de la première glissière 30 selon l'axe longitudinal est bloquée et la translation n'est plus possible. Cet engagement est assuré lorsque le fermoir est en position verrouillée, maintenue par les moyens de verrouillage 14.

Grâce à la mobilité de la première glissière 30 en référence à la première partie du couvercle 12 en rotation selon l'axe passant par les ergots, la première glissière 30 peut être manipulée lorsque le fermoir est ouvert, de manière à sortir le crantage 50 de l'organe d'arrêt 60. Lorsque ce dégagement a été opéré, la première glissière 30 peut être déplacée en translation en référence au couvercle 12, afin de modifier la dent du crantage 50 coopérant avec l'organe d'arrêt 60.

De manière similaire, le fermoir comprend encore une structure de réglage de la position de la deuxième glissière 230 en référence à la deuxième partie du couvercle 12, selon l'axe longitudinal. La structure de réglage est formée par un deuxième crantage 250 agencé sur les patins 232 de la deuxième paire de patins, associé à un deuxième organe d'arrêt 260, solidaire des brancards 102 de la deuxième paire de brancards. De préférence, chaque brancard et chaque patin comprend une telle structure de réglage, afin d'avoir une répartition des efforts et des contraintes qui soit symétrique.

Les paragraphes précédents à propos de la structure de réglage de la position de la première glissière 30 s'appliquent de manière identique à la structure de réglage de la deuxième glissière 230.

De manière avantageuse, le fermoir comprend encore une première languette élastique 70 intercalée entre la première partie du couvercle 12 et la première glissière 30, ainsi qu'une deuxième languette élastique 270 intercalée entre la deuxième partie couvercle 12 et la deuxième glissière 230.

Dans le mode de réalisation proposé, les languettes 70, 270 forment un U, dont une première branche 72, 272, plus courte, permet la fixation de la languette sur la partie du couvercle 12. La deuxième branche 72, 274 du U exerce une pression élastique contre la première glissière 30, respectivement la deuxième glissière 230, tendant à les presser en direction de leur paire de brancards 102 respective.

Chaque languette élastique est agencée de manière à maintenir le crantage 50 engagé contre l'organe d'arrêt 60, jusqu'à la mise en rotation maximale de la première/deuxième glissière 230, par rapport à son axe de rotation passant par les plots. Les languettes élastiques 70, 270 permettent ainsi de maintenir l'engagement du crantage 50, 250 dans l'organe d'arrêt 60, 260, lorsque le réglage de la longueur a été effectué et que le fermoir est en train d'être replié, mais qu'il n'a pas encore été verrouillé. Les languettes permettent également de maintenir l'engagement lorsque le bracelet, au porté, exerce des contraintes sur la première 30/deuxième glissière 230, qui pourraient risquer de désengager le crantage 50, 250 de l'organe d'arrêt 60, 260.

Ainsi, à partir d'une position de départ, un utilisateur voulant modifier la longueur utile de son fermoir va ouvrir ce dernier en actionnant les moyens de verrouillage 14, au moyen des poussoirs 18. Une fois le fermoir ouvert (fig. 4a), il pourra mettre en rotation les glissières 30, 230 autour de leur axe défini par les plots 34, 234, pour dégager les crantages 50, 250 des structures d'arrêt 60, 260 et ainsi pouvoir déplacer l'une et/ou l'autre des glissières 30, 230. Lorsque le réglage est effectué (fig. 4b), les languettes élastiques 70, 270 pressent déjà le crantage 50, 250 des glissières 30, 230 contre leur organe d'arrêt 60, 260 respectif. Le verrouillage du fermoir permet ensuite de sécuriser le réglage (fig. 4c).

De manière particulièrement avantageuse, lorsque le fermoir est ouvert, les languettes élastiques 70, 270 permettent de conserver la position de réglage, en dehors d'une action manuelle exercée à l'encontre des languettes élastiques. On évite ainsi de devoir régler le fermoir à chaque ouverture.

On notera, comme on peut le voir notamment sur la figure 3, qu'un système de rallonge de type à lame déployante 80, connu sous le nom de Flip-Lock, peut être intercalé entre les glissières et le bracelet. Les lames de la rallonge peuvent prendre place entre les patins de leur glissière respective, ou se déployer pour fournir un bracelet de longueur supplémentaire, par exemple pour disposer la montre par-dessus une combinaison de plongée.

Bien que la description ci-dessus a été donnée en référence à un fermoir comprenant un couvercle en deux parties, chacune étant associée à une glissière disposant d'un système de réglage de sa position, l'homme du métier pourra aisément adapter cette description pour proposer un fermoir n'ayant qu'une glissière, sans sortir du cadre de l'invention délimité par les revendications.

## Revendications

1. Fermoir de bracelet de montre, comportant :
- un châssis (10) doté d'une embase (100) et d'au moins une première paire de brancards (102) s'étendant parallèlement l'un à l'autre à partir de l'embase (100) dans un même plan, et
- un premier couvercle (12) relié au châssis (10) au moyen d'un premier brin (20) articulé avec le châssis (10) par une première de ses extrémités et agencé pour prendre place entre les brancards (102) lorsque le fermoir est en position verrouillée, ledit premier brin (20) étant en outre articulé par une deuxième extrémité avec le premier couvercle (12),
ledit premier couvercle (12) comprenant en outre des moyens de verrouillage (14) agencés pour coopérer avec une structure d'accroche (16) solidaire du châssis (10), commandée par des poussoirs (18) pour évoluer entre une position d'accroche dans laquelle la structure d'accroche (16) est apte à coopérer avec les moyens de verrouillage (14) pour verrouiller le fermoir, et une position libre, dans laquelle la structure d'accroche (16) laisse libre les moyens de verrouillage (14),
- une première glissière (30), dont une première extrémité est montée coulissante dans le premier couvercle (12) selon l'axe longitudinal du fermoir, et dont une deuxième extrémité est destinée à être reliée à un bracelet, ladite glissière comprenant une première paire de patins (32), entre lesquels le premier brin (20) est susceptible de prendre place lorsque le fermoir est en position verrouillée, lesdits patins étant alors disposés en regard des brancards (102),
**caractérisé en ce qu'**il comprend une structure de réglage de la position de la première glissière (30) en référence au couvercle (12) selon l'axe longitudinal, ladite structure de réglage étant formée par un crantage (50) agencé sur lesdits patins, et par un organe d'arrêt (60), solidaire des brancards (102), le crantage (50) et l'organe d'arrêt (60) étant agencés pour coopérer l'un avec l'autre et bloquer la translation de la première glissière (30) quand le fermoir est en position verrouillée.

2. Fermoir selon la revendication 1, **caractérisé en ce qu'**il comprend une deuxième paire de brancards (102) s'étendant parallèlement l'un à l'autre à partir de l'embase (100) dans un même plan, symétriquement par rapport à la première paire de brancards (102),
et **en ce qu'**il comprend un deuxième couvercle (12) relié au châssis (10) au moyen d'un deuxième brin (220) articulé avec le châssis (10) par une première de ses extrémités et agencé pour prendre place entre les brancards (102) de la deuxième paire de brancards (102) lorsque le fermoir est en position verrouillée, ledit deuxième brin, étant en outre articulé par une deuxième extrémité avec le deuxième couvercle (12)
ledit deuxième couvercle (12) comprenant en outre des deuxièmes moyens de verrouillage (14) agencés pour coopérer avec ladite structure d'accroche (16) commandée par lesdits poussoirs (18) pour évoluer entre ladite position d'accroche dans laquelle la structure d'accroche (16) est apte à coopérer avec les deuxièmes moyens de verrouillage (14) pour verrouiller le fermoir, et une position libre, dans laquelle la structure d'accroche (16) laisse libre les deuxièmes moyens de verrouillage (14),
**caractérisé en ce qu'**il comprend une deuxième glissière (230) montée coulissante dans ledit deuxième couvercle (12) selon l'axe longitudinal du fermoir, ladite deuxième glissière (230) comprenant une deuxième paire de patins (232), entre lesquels le deuxième brin (220) est susceptible de prendre place lorsque le fermoir est en position verrouillée, lesdits patins de la deuxième paire de patins étant alors disposés en regard des brancards (102) de la deuxième paire de brancards (102),
et **en ce qu'**il comprend une structure de réglage de la position de la deuxième glissière (230) en référence au deuxième couvercle (12) selon l'axe longitudinal, ladite structure de réglage étant formée par un deuxième crantage (250) agencé sur lesdits patins de la deuxième paire de patins (232), et un deuxième organe d'arrêt (260), solidaire des brancards (102) de la deuxième paire de brancards (102), le deuxième crantage (250) et le deuxième organe d'arrêt (260) étant agencés pour coopérer l'un avec l'autre et bloquer la translation de la deuxième glissière (230) quand le fermoir est en position verrouillée.

3. Fermoir selon l'une des revendications 1 et 2, **caractérisé en ce que** chaque patin comporte un crantage (50, 250) et **en ce que** chaque brancard comporte un organe d'arrêt (60, 260) pour coopérer avec un crantage (50, 250) associé.

4. Fermoir selon l'une des revendications précédentes, **caractérisé en ce que** chaque crantage (50, 250) et chaque organe d'arrêt (60, 260) qui lui est associé, sont respectivement disposés sur une face du patin et sur une face du brancard, lesdites faces étant parallèles à l'articulation entre le châssis (10) et le premier brin (20), respectivement entre le châssis (10) et le deuxième brin (220) lorsque le fermoir dépend de la revendication 2.

5. Fermoir selon l'une des revendications précédentes, **caractérisé en ce que** le crantage (50, 250) et l'organe d'arrêt (60, 260) qui lui est associé, ont des formes complémentaires.

6. Fermoir selon l'une des revendications précédentes, **caractérisé en ce qu'**il comprend une première languette élastique (70) intercalée entre le premier couvercle (12) et la première glissière (30), ladite languette élastique étant agencée de manière à exercer sur la première glissière (30), une force tendant à la presser contre la première paire de brancards (102), et à maintenir le crantage (50) engagé contre l'organe d'arrêt (60).

7. Fermoir selon la revendication 6 et selon la revendication 2, **caractérisé en ce qu'**il comprend une deuxième languette élastique (270) intercalée entre le deuxième couvercle (12) et la deuxième glissière (230), ladite deuxième languette élastique étant agencée de manière à exercer sur la deuxième glissière (230), une force tendant à la presser contre la deuxième paire de brancards (102), et à maintenir le deuxième crantage (250) engagé contre le deuxième organe d'arrêt (260).

8. Fermoir selon l'une des revendications 2 à 7, **caractérisé en ce que** les première (30) et deuxième glissières (230) comprennent chacune une paire de plots (34, 234) disposés latéralement et en saillie selon un axe perpendiculaire à l'axe longitudinal, lesdites paire de plots coopérant avec des rainures ménagées dans respectivement le premier et le deuxième couvercle (12) selon l'axe longitudinal, pour permettre le coulissement de la première (30) et de la deuxième glissière (230).

9. Fermoir selon la revendication 8, **caractérisé en ce que** lesdits plots (34, 234) sont oblongs et sont dimensionnés de manière à permettre une rotation limitée de la première et de la deuxième glissière (30, 230) respectivement en référence au premier et au deuxième couvercle (12), autour de l'axe passant par les plots.

10. Procédé de réglage d'un fermoir selon l'une des revendications précédentes, comprenant les étapes de
- déverrouiller le fermoir et ouvrir au moins le premier couvercle (12),
- faire pivoter la première glissière (30) en référence au premier couvercle pour dégager le crantage (50) de la structure d'arrêt (60),
- déplacer la première glissière (30) en translation en référence au premier couvercle (12),
- fermer le premier couvercle (12) sur le châssis (10) et verrouiller le fermoir.

## Patentansprüche

1. Verschluss einer Armbanduhr, umfassend:
- ein Gestell (10), das mit einem Sockel (100) und mindestens einem ersten Gabelpaar (102), das sich parallel zueinander von dem Sockel (100) aus in einer selben Ebene erstreckt, versehen ist, und
- eine erste Abdeckung (12), die mit dem Gestell (10) mit Hilfe einer ersten Klinge (20) verbunden ist, die mit dem Gestell (10) an einem ersten seiner Enden gelenkig verbunden ist und dazu vorgesehen ist, zwischen den Gabeln (102) Platz zu nehmen, wenn der Verschluss in der verriegelten Position ist, wobei die erste Klinge (20) ferner an einem zweiten Ende mit der ersten Abdeckung (12) gelenkig verbunden ist,
wobei die erste Abdeckung (12) ferner Verriegelungsmittel (14) umfasst, die dazu vorgesehen sind, mit einer Befestigungsstruktur (16) zusammenzuwirken, die mit dem Gestell (10) verbunden ist, die durch Drücker (18) gesteuert wird, um sich zwischen einer Befestigungsposition, in der die Befestigungsstruktur (16) geeignet ist, mit den Verriegelungsmitteln (14) zusammenzuwirken, um den Verschluss zu verschließen, und einer freien Position, in der die Befestigungsstruktur (16) die Verriegelungsmittel (14) freigibt, zu verlagern,
- eine erste Gleitschiene (30), deren erstes Ende gleitend in der ersten Abdeckung (12) entlang der Längsachse des Verschlusses montiert ist, und deren zweites Ende dazu bestimmt ist, mit einem Armband verbunden zu sein, wobei die Gleitschiene ein erstes Läuferpaar (32) umfasst, zwischen denen die erste Klinge (20) Platz nehmen kann, wenn sich der Verschluss in verriegelter Position befindet, wobei die Läufer nun gegenüber den Gabeln (102) angeordnet sind,
**dadurch gekennzeichnet, dass** er eine Struktur zur Einstellung der Position der ersten Gleitschiene (30) in Bezug zum Deckel (12) entlang der Längsachse umfasst, wobei die Einstellungsstruktur von einer Rastung (50), die auf den Läufern angeordnet ist, und von einem Anschlagelement (60), das mit den Gabeln (102) verbunden ist, gebildet ist, wobei die Rastung (50) und das Anschlagelement (60) dazu vorgesehen sind, miteinander zusammenzuwirken und die Translation der ersten Gleitschiene (30) zu blockieren, wenn sich der Verschluss in verriegelter Position befindet.

2. Verschluss nach Anspruch 1, **dadurch gekennzeichnet, dass** er ein zweites Gabelpaar (102) umfasst, das sich parallel zueinander von dem Sockel (100) aus in einer selben Ebene symmetrisch zum ersten Gabelpaar (102) erstreckt,
und dass er eine zweite Abdeckung (12) umfasst, die mit dem Gestell (10) mit Hilfe einer zweiten Klinge (220) verbunden ist, der mit dem Gestell (10) an einem ersten seiner Enden gelenkig verbunden und dazu vorgesehen ist, zwischen den Gabeln (102) des zweiten Gabelpaars (102) angeordnet zu sein, wenn der Verschluss in der verriegelten Position ist, wobei die zweite Klinge ferner an einem zweiten Ende mit der zweiten Abdeckung (12) gelenkig verbunden ist,
wobei die zweite Abdeckung (12) ferner Verriegelungsmittel (14) umfasst, die dazu vorgesehen sind, mit der Befestigungsstruktur (16) zusammenzuwirken, die durch die Drücker (18) gesteuert wird, um sich zwischen der Befestigungsposition, in der die Befestigungsstruktur (16) geeignet ist, mit den zweiten Verriegelungsmitteln (14) zusammenzuwirken, um den Verschluss zu verschließen, und einer freien Position, in der die Befestigungsstruktur (16) die zweiten Verriegelungsmittel (14) freigibt, zu verlagern,
**dadurch gekennzeichnet, dass** er eine zweite Gleitschiene (230) umfasst, die gleitend in der zweiten Abdeckung (12) entlang der Längsachse des Verschlusses montiert ist, wobei die zweite Gleitschiene (230) ein zweites Läuferpaar (232) umfasst, zwischen denen die zweite Klinge (220) Platz nehmen kann, wenn sich der Verschluss in verriegelter Position befindet, wobei die Läufer des zweiten Läuferpaars nun gegenüber den Gabeln (102) des zweiten Gabelpaars (102) angeordnet sind,
und dass er eine Struktur zur Einstellung der Position der zweiten Gleitschiene (230) in Bezug zum Deckel (12) entlang der Längsachse umfasst, wobei die Einstellungsstruktur von einer zweiten Rastung (250), die auf dem Läuferpaar (232) angeordnet ist, und von einem zweiten Anschlagelement (260), das mit den Gabeln (102) des zweiten Gabelpaars (102) verbunden ist, gebildet ist, wobei die zweite Rastung (250) und das zweite Anschlagelement (260) dazu vorgesehen sind, miteinander zusammenzuwirken und die Translation der zweiten Gleitschiene (230) zu blockieren, wenn sich der Verschluss in verriegelter Position befindet.

3. Verschluss nach einem der Ansprüche 1 und 2, **dadurch gekennzeichnet, dass** jeder Läufer eine Rastung (50, 250) umfasst, und dass jede Gabel ein Anschlagelement (60, 260) umfasst, um mit einer zugehörigen Rastung (50, 250) zusammenzuwirken.

4. Verschluss nach einem der vorhergehenden Ansprüche, **dadurch gekennzeichnet, dass** jede Rastung (50, 250) und jedes Anschlagelement (60, 260), das ihr zugeordnet ist, auf einer Seite des Läufers bzw. auf einer Seite der Gabel angeordnet sind, wobei die Seiten zum Gelenk zwischen dem Gestell (10) und der ersten Klinge (20) bzw. zwischen dem Gestell (10) und der zweiten Klinge (220) parallel sind, wenn der Verschluss von Anspruch 2 abhängt.

5. Verschluss nach einem der vorhergehenden Ansprüche, **dadurch gekennzeichnet, dass** die Rastung (50, 250) und das Anschlagelement (60, 260), das ihr zugeordnet ist, komplementäre Formen haben.

6. Verschluss nach einem der vorhergehenden Ansprüche, **dadurch gekennzeichnet, dass** er eine erste elastische Zunge (70) umfasst, die zwischen der ersten Abdeckung (12) und der ersten Gleitschiene (30) zwischengefügt ist, wobei die elastische Zunge dazu vorgesehen ist, auf die erste Gleitschiene (30) eine Kraft auszuüben, die dazu neigt, sie gegen das erste Gabelpaar (102) zu drücken und die Rastung (50) am Anschlagelement (60) eingerastet zu halten.

7. Verschluss nach Anspruch 6 und nach Anspruch 2, **dadurch gekennzeichnet, dass** er eine zweite elastische Zunge (270) umfasst, die zwischen der zweiten Abdeckung (12) und der zweiten Gleitschiene (230) zwischengefügt ist, wobei die zweite elastische Zunge dazu vorgesehen ist, auf die zweite Gleitschiene (230) eine Kraft auszuüben, die dazu neigt, sie gegen das zweite Gabelpaar (102) zu drücken und die Rastung (250) am zweiten Anschlagelement (260) eingerastet zu halten.

8. Verschluss nach einem der Ansprüche 2 bis 7, **dadurch gekennzeichnet dass** die erste (30) und die zweite Gleitschiene (230) jeweils ein Paar von Stiften (34, 234) umfassen, die seitlich und herausragend entlang einer Achse senkrecht auf die Längsachse angeordnet sind, wobei die Stiftpaare mit Nuten zusammenwirken, die in der ersten bzw. zweiten Abdeckung (12) entlang der Längsachse vorgesehen sind, um das Gleiten der ersten (30) und der zweiten Gleitschiene (230) zu ermöglichen.

9. Verschluss nach Anspruch 8, **dadurch gekennzeichnet, dass** die Stifte (34, 234) länglich und derart dimensioniert sind, dass sie eine begrenzte Drehung der ersten und der zweiten Gleitschiene (30, 230) in Bezug zur ersten bzw. zweiten Abdeckung (12) um die durch die Stifte verlaufende Achse ermöglichen.

10. Verfahren zur Einstellung eines Verschlusses nach einem der vorhergehenden Ansprüche, umfassend die Schritte:
- des Entriegelns des Verschlusses und des Öffnens mindestens der ersten Abdeckung (12),
- des Schwenkes der ersten Gleitschiene (30) in Bezug zur ersten Abdeckung, um die Rastung (50) aus der Anschlagstruktur (60) freizugeben,
- des Verlagerns der ersten Gleitschiene (30) in Translation in Bezug zur ersten Abdeckung (12),
- des Schließens der ersten Abdeckung (12) auf dem Gestell (10) und des Verriegelns des Verschlusses.

## Claims

1. Watch strap clasp, comprising:
- a frame (10) provided with a base (100) and at least a first pair of shafts (102) extending parallel to one another from the base (100) in the same plane; and
- a first cover (12) which is connected to the frame (10) by means of a first blade (20) articulated to the frame (10) at a first one of its ends, and arranged to be placed between the shafts (102) when the clasp is in the locked position, the said first blade (20) also being articulated at a second end on the first cover (12),
the said cover (12) also comprising locking means (14), arranged to cooperate with a coupling structure (16) which is integral with the frame (10), and is controlled by push buttons (18) in order to move between a coupling position, in which the coupling structure (16) can cooperate with the locking means (14) in order to lock the clasp, and a free position, in which the coupling structure (16) leaves the locking means (14) free;
- a first slide (30), a first end of which is fitted so as to slide in the first cover (12) along the longitudinal axis of the clasp, and a second end of which is arranged to be connected to a strap, the said slide comprising a first pair of runners (32), between which the first blade (20) can be placed when the clasp is in the locked position, the said runners then being disposed facing the shafts (102),
**characterized in that** it comprises a structure for adjustment of the position of the first slide (30) relative to the cover (12) along the longitudinal axis, the said adjustment structure being formed by a serration (50) which is arranged on the said runners, and by a stop element (60) which is integral with the shafts (102), the serration (50) and the stop element (60) being arranged to cooperate with one another and to block the translation of the first slide (30) when the clasp is in the locked position.

2. Clasp according to Claim 1, **characterized in that** it comprises a second pair of shafts (102) extending parallel to one another from the base (100) in the same plane, symmetrically with respect to the first pair of shafts (102),
and **in that** it comprises a second cover (12) which is connected to the frame (10) by means of a second blade (220) articulated to the frame (10) at a first one of its ends, and arranged to be placed between the shafts (102) of the second pair of shafts (102) when the clasp is in the locked position, the said second blade also being articulated at a second end to the second cover (12),
the said second cover (12) also comprising second locking means (14), arranged to cooperate with the said coupling structure (16) which is controlled by the said push buttons (18) in order to move between the said coupling position, in which the coupling structure (16) can cooperate with the second locking means (14) in order to lock the clasp, and a free position, in which the coupling structure (16) leaves the second locking means (14) free;
**characterized in that** it comprises a second slide (230), which is fitted so as to slide in the said second cover (12) along the longitudinal axis of the clasp, the said second slide (230) comprising a second pair of runners (232), between which the second blade (220) can be placed when the clasp is in the locked position, the said runners of the second pair of runners then being disposed facing the shafts (102) of the second pair of shafts (102),
and **in that** it comprises a structure for adjustment of the position of the second slide (230) relative to the second cover (12) along the longitudinal axis, the said adjustment structure being formed by a second serration (250) which is arranged on the said runners of the second pair of runners (232), and by a second stop element (260) which is integral with the shafts (102) of the second pair of shafts (102), the second serration (250) and the second stop element (260) being arranged to cooperate with one another and to block the translation of the second slide (230) when the clasp is in the locked position.

3. Clasp according to one of Claims 1 and 2, **characterized in that** each runner comprises a serration (50, 250), and **in that** each shaft comprises a stop element (60, 260) in order to cooperate with an associated serration (50, 250).

4. Clasp according to one of the preceding claims, **characterized in that** each serration (50, 250) and each stop element (60, 260) which is associated therewith are respectively situated on a face of the runner and on a face of the shaft, the said faces being parallel to the articulation between the frame (10) and the first blade (20), and respectively between the frame (10) and the second blade (220), when the clasp is dependent on Claim 2.

5. Clasp according to one of the preceding claims, **characterized in that** the serration (50, 250) and the stop element (60, 260) which is associated therewith have complementary forms.

6. Clasp according to one of the preceding claims, **characterized in that** it comprises a first resilient tongue (70) which is interposed between the first cover (12) and the first slide (30), the said resilient tongue being arranged so as to exert on the first slide (30) a force which tends to press it against the first pair of shafts (102), and to retain the serration (50) engaged against the stop element (60).

7. Clasp according to Claim 6 and according to Claim 2, **characterized in that** it comprises a second resilient tongue (270) which is interposed between the second cover (12) and the second slide (230), the said second resilient tongue being arranged so as to exert on the second slide (230) a force which tends to press it against the second pair of shafts (102), and to retain the second serration (250) engaged against the second stop element (260).

8. Clasp according to one of Claims 2 to 7, **characterized in that** the first (30) and second (230) slides each comprise a pair of studs (34, 234) which are disposed laterally and project along an axis perpendicular to the longitudinal axis, the said pair of studs cooperating with grooves provided respectively in the first and second covers (12) along the longitudinal axis, in order to permit the sliding of the first (30) and the second (230) slides.

9. Clasp according to Claim 8, **characterized in that** the said studs (34, 234) are oblong and have dimensions so as to permit limited rotation of the first and second slides (30, 230) respectively relative to the first and second covers (12), around the axis which passes through the studs.

10. Method for adjustment of a clasp according to one of the preceding claims, comprising the steps of:
- unlocking the clasp and opening at least the first cover (12);
- pivoting the first slide (30) relative to the first cover, in order to release the serration (50) from the stop structure (60);
- displacing the first slide (30) in translation relative to the first cover (12);
- closing the first cover (12) on the frame (10) and locking the clasp.
